# EUROPÄISCHE PATENTSCHRIFT

(11) **EP 1 522 666 B1**
(45) Veröffentlichungstag und Bekanntmachung des Hinweises auf die Patenterteilung: **14.06.2006**
(21) Anmeldenummer: 04010730.2
(22) Anmeldetag: 06.05.2004
(51) Int. Cl.: E05D 15/58

(54) **Beschlag für Hebe-Schiebe-Türen oder -Fenster sowie Laufschuh für einen solchen Beschlag**
Fitting for lifting and sliding doors or windows and carriage for such a fitting
Ferrure pour portes ou fenêtres à soulèvement et coulissement et chariot pour un tel ferrure.

(30) Priorität: 10.10.2003 DE 20315818 U; 24.10.2003 DE 20316484 U
(43) Veröffentlichungstag der Anmeldung: 13.04.2005
(73) Patentinhaber: Gretsch-Unitas GmbH Baubeschläge, D-71254 Ditzingen (DE)
(72) Erfinder: Singer, Lothar Dipl. Ing., 71296 Heimsheim (DE)
(74) Vertreter: Graf, Helmut

(56) Entgegenhaltungen:
- DE-U1- 7 816 563
- DE-U1- 20 304 001
- US-A- 3 654 732
- US-A- 5 538 064

## Beschreibung

Die Erfindung bezieht sich auf einen Beschlag für Hebe-Schiebe-Türen oder -Fenster gemäß Oberbegriff Patentanspruch 1 sowie auf einen Laufschuh für einen solchen Beschlag gemäß Oberbegriff Patentanspruch 8.

Hebe-Schiebetüren sowie geeignete Beschläge für solche Türen sind bekannt. Die grundsätzliche Funktion dieser Türen ist, dass der jeweilige Türflügel relativ zu einem äußeren Stockrahmen anhebbar und absenkbar sowie zugleich auch in der Flügelebene verschiebbar ist, sodass beispielsweise zum Öffnen des geschlossenen Flügels dieser zunächst in vertikaler Richtung angehoben und dann in horizontaler Richtung verschoben werden kann. In umgekehrter Richtung erfolgt das Schließen des Türflügels. Als weitere Funktion können derartige Hebe- und Schiebetüren auch eine Kippfunktion haben.

Bei bekannten Beschlägen (DE 78 16 563, DE 203 04 001), die für Hebe-Schiebe-Türen bestimmt sind, wird bei manuellem Betätigen eines Handhebels einer Hebevorrichtung oder eines Hebegetriebes eine an einer Stulpschiene geführte Treibstange axial bewegt und dadurch die an dem unteren horizontalen Holm des Flügels vorgesehenen Laufschuhe bzw. deren die Laufrollen aufweisende Laufschuhgehäuse relativ zum unteren horizontalen Holm bzw. zu dort vorgesehenen Lagerelement in horizontaler Richtung und in Laufschuhlängsrichtung bewegt. Über eine Hubeinrichtung, die von einer schräg gestellten Langloch-Zapfen-Führung zwischen dem jeweiligen Laufschuhgehäuse und dem zugehörigen Lagerelement gebildet ist, erfolgen hierbei Abstandsänderungen zwischen dem Laufschuhgehäuse und dem unteren horizontalen Holm des Flügels und damit das Anheben und Absenken des Flügels relativ zum äußeren Stock- und Blendrahmen.

Nachteilig hierbei ist, dass bei der als Langloch-Zapfen-Führung ausgebildeten Hubeinrichtung beim Anheben und Absenken erhebliche Reibungsverluste auftreten, und zwar durch Gleitreibung zwischen dem als Hubkurve wirkenden Langloch und dem mit diesem Langloch zusammenwirkenden Zapfen. Zur Reduzierung des Reibungsverlustes ist es zwar üblich, den Zapfen als Hülse auszubilden, die auf einem im Laufschuhgehäuse verankerten Bolzen drehbar gelagert ist, allerdings ist hierbei eine ausreichende Schmierung der Hülse erforderlich, was aber bei einem längeren Einsatz einer Hebe-Schiebe-Tür oder eines Hebe-Schiebe-Fensters nicht mehr gewährleistet ist.

Grundsätzlich besteht zwar die Möglichkeit, die Reibungsverluste oder -kräfte dadurch zu reduzieren, dass eine mit der Hubkurve zusammenwirkende Rolle mittels eines Kugel- oder Nadellagers gelagert wird. Dies bedeutet aber zumindest eine nicht unerhebliche Erhöhung der Gesamtkosten eines Hebe- und Schiebebeschlages.

Aufgabe der Erfindung ist es, einen Beschlag aufzuzeigen, der die vorgenannten Nachteile vermeidet und bei vereinfachtem konstruktiven Aufbau eine Reduzierung der Reibungsverluste ermöglicht. Zur Lösung dieser Aufgabe ist ein Beschlag entsprechend dem Patentanspruch 1 ausgebildet. Ein Laufschuh ist Gegenstand des Patentanspruches 8.

Bei dem erfindungsgemäßen Beschlag wird eine Gleitreibung zwischen Elementen der Hubeinrichtung vermieden. Es erfolgt vielmehr ein Abwälzen des als Walze oder Bolzen ausgebildeten mit der Hubkurve zusammenwirkenden Steuerelementes sowohl an der Hubkurve als auch an einer ebenfalls als Schräge ausgebildeten Fläche des Bolzen- bzw. Walzenlagers.

Die bei der erfindungsgemäßen Ausbildung auftretenden Reibungsverluste (Rollwiderstand) sind wesentlich kleiner als die bei bisher bekannten Beschlägen auftretenden Gleitreibungsverluste. Dies bedeutet, dass vor allem das Anheben eines Tür- oder Fensterflügels wesentlich erleichtert wird. Die bei Beschlägen für Hebe-Schiebe-Türen oder Fenster oftmals relativ groß dimensionierten Betätigungshebel können dadurch vermieden und durch kürzere, optisch gefälligere Hebel ersetzt werden.

Die Hubkurve sowie auch das Bolzen- oder Walzenlager können unterschiedlichste Formgebung aufweisen, beispielsweise geradlinig verlaufend oder aber zumindest in einem Teilbereich gekrümmt usw.. Weiterhin kann das Bolzen- oder Walzenlager, insbesondere auch bezüglich seiner Abwälzfläche in unterschiedlichster Weise realisiert sein, beispielsweise in Form einer Nut, eines Langloches usw..

Die Erfindung wird im Folgenden anhand der Figuren an einem Ausführungsbeispiel näher erläutert. Es zeigt:
- Fig. 1: in Teildarstellung und in Frontansicht eine Hebe-Schiebe-Tür;
- Fig. 2: in perspektivischer Einzeldarstellung einen der beiden Laufwagen oder Laufschuhe des Hebe-Schiebebeschlags der Tür der Figur 1;
- Fig. 3: in Teildarstellung und teilweise geschnitten den Laufschuh der Figur 2 in Draufsicht;
- Fig. 4: in Teildarstellung eine Seitenansicht des Laufschuhs der Figur 2.

Die Figur 1 zeigt eine Gebäudetür, die in an sich bekannter Weise aus dem äußeren Stock- oder Blendrahmen 1 sowie aus dem in diesem Rahmen vorgesehenen Türflügel 2 besteht. Dieser ist als Hebe-Schiebe-Flügel beispielsweise mit zusätzlicher Kippfunktion ausgebildet, kann dementsprechend zum Öffnen und Schließen in vertikaler Richtung angehoben und abgesenkt sowie in horizontaler Richtung verschoben werden und ist gegebenenfalls auch kippbar.

Am Flügel 2 bzw. am Flügelrahmen 2.1 ist in bekannter Weise der Hebe-Schiebe-Beschlag vorgesehen, der in der Figur 1 allgemein mit 3 bezeichnet ist und unter anderem eine an einem vertikalen Teil 2.1.1 des Flügelrahmens 2.1 im dortigen Falz befestigte Stulpschiene 4 mit einer Treibstange aufweist, die mit einem über einen Handgriff betätigbaren Hebegetriebe 5 in Stülpschienenlängsrichtung um einen vorgegebenen Hub verschiebbar ist, wie dies mit dem Doppelpfeil V in der Figur 1 angedeutet ist.

Der Hebe-Schiebe-Beschlag 3 umfasst weiterhin zwei, an dem unteren horizontalen Holm 2.1.2 des Flügelrahmens 2.1 vorgesehene Laufschuhe 6 und 7, die bei der dargestellten Ausführungsform jeweils zwei Laufrollen 8 besitzen. Mit diesen sind die Laufschuhe 6 und 7 in einer horizontalen Lauf- oder Führungsschiene 9 geführt, die im unteren Schwellenbereich des Stockrahmens 1 vorgesehen ist, sodass der Türflügel 2 zum Öffnen horizontal verschoben werden kann, wie dies mit dem Doppelpfeil H angedeutet ist.

Jeder Laufschuh 6 bzw. 7 ist so ausgebildet, dass der Türflügel 2 bei einer entsprechenden Betätigung des Getriebes 5, d.h. beim Schwenken des dortigen Handhebels in einer Richtung, und durch die dabei erfolgende Bewegung der Treibstange der Stulpschiene 4 in vertikaler Richtung angehoben bzw. bei einer Betätigung des Handhebels in entgegengesetzter Richtung in vertikaler Richtung abgesenkt wird. Die Bewegung der Treibstange der Stulpschiene 4 wird hierfür über eine Eckumlenkung 10 im Bereich einer unteren Ecke des Flügelrahmens 2.1 in eine horizontale auf die Laufschuhe 6 und 7 bzw. auf deren Laufschuhgehäuse 11 einwirkende Bewegung umgesetzt. Während die Eckumlenkung 10 direkt auf den ihr benachbarten Laufschuh 6 bzw. dessen Laufschuhgehäuse 11 einwirkt, sind der im Bereich des anderen, unteren Ecks des Flügelrahmens 2.1 vorgesehene Laufschuh 7 bzw. dessen Laufschuhgehäuse 11 über eine Verbindungsstange 12 mit dem Laufschuhgehäuse 11 des Laufschuhs 6 verbunden.

Der Laufschuh 7 ist in den Figuren 2 - 4 im Detail dargestellt. Er besteht aus dem Laufschuhgehäuse 11 mit den beiden Laufrollen 8 sowie aus einem Lagerelement 13, welches an der Unterseite des unteren horizontalen Holmes 2.1.2 befestigt ist. Das Laufschuhgehäuse 11 ist bei der dargestellten Ausführungsform von zwei streifenartigen Blechen 14 aus Stahl gebildet, die parallel und im Abstand voneinander angeordnet und beidendig durch ein Verbindungsstück 15 miteinander verbunden sind. In der Figur 2 ist nur ein Verbindungsstück 15 an einem Ende der beiden Bleche 14 wiedergegeben. Am anderen Ende des Laufschuhgehäuses 11 sind die beiden Bleche 14 ebenfalls durch ein derartiges Verbindungsstück miteinander verbunden. Das jeweilige Verbindungsstück 15 ist beispielsweise ein Druckgussteil aus Metall, z.B. aus Zinkdruckguss.

Bei am Flügelrahmen 2.1 montiertem Laufschuh 7 sind die beiden Bleche 14 mit ihrer Längserstreckung in horizontaler Richtung (Doppelpfeil H) sowie parallel zur Längserstreckung des unteren Holmes 2.1.2 orientiert und liegen mit ihren Oberflächenseiten in Ebenen parallel zur Ebene des Türflügels 2. Die Längserstreckung des Laufschuhs 7 ist auch die Längserstreckung der beiden Bleche 14.

Zwischen den Blechen 14 sind die beiden Laufwagenrollen 8 auf in den Blechen beidendig befestigten Achsbolzen 16 frei drehbar gelagert. Weiterhin ist zwischen den Blechen 14 und im Raum zwischen den beiden Laufrollen 8 das Lagerelement 13 vorgesehen, und zwar derart, dass es mit einem oberen, eine Befestigungsplatte bildenden Abschnitt 13.1 über die obere Längsseite der Bleche 14 und auch über die Laufrollen 8 nach oben und mit einem unteren Abschnitt 13.2 über die untere Längsseite der Bleche 14 nach unten vorsteht. Mit dem oberen, plattenförmigen Abschnitt 13.1 wird das Lagerelement 13 an der Unterseite des unteren Holmes 2.1.2 des Flügelrahmens 2.1 in einer dort vorgesehenen Nut in geeigneter Weise, beispielsweise durch Verschrauben befestigt.

In einem zwischen den beiden Abschnitten 13.1 und 13.2 vorgesehenen Abschnitt 13.3 ist das Lagerelement 13 zwischen den Blechen 14 aufgenommen und bildet zwei Führungsflächen, von denen jede gegen eine der beiden einander zugewandten Innenseiten der Bleche 14 anliegt.

Für das Anheben und Absenken des Flügels 2 ist im Abschnitt 13.3 des Lagerelementes 13 eine als Hubkurve wirkende Huböffnung 17 vorgesehen, die als Langloch ausgebildet ist und mit ihrer Längserstreckung einen spitzen Winkel α mit der Längsachse des Laufwagens 7 bzw. der Bleche 14 einschließt, der (Winkel a) sich zu der Eckumlenkung 10 hin öffnet.

In der Huböffnung 17 ist eine Walze oder ein Bolzen 18 angeordnet, der mit seiner Bolzenachse senkrecht zu den Ebenen der Bleche 14 orientiert ist und beidendig jeweils in einem Blech 14 geführt ist. Der Bolzen 18 besitzt einen mittleren Abschnitt 18.1 mit einem größeren Durchmesser der gleich oder geringfügig kleiner ist als die Breite der Huböffnung 17. Weiterhin besitzt der Bolzen 18 an seinen beiden Enden jeweils einen Bolzenabschnitt 18.2 mit einem gegenüber dem Abschnitt 18.1 deutlich reduziertem Durchmesser. Die Bolzenabschnitte 18.1 und 18.2 sind jeweils achsgleich vorgesehen.

Mit dem Abschnitt 18.1 ist der Bolzen in der Huböffnung 17 aufgenommen. Mit den Abschnitten 18.2, die jeweils den selben Durchmesser aufweisen, ist der Bolzen 18 in jeweils einem Langloch 19 beidendig in den Blechen 14 gelagert. Die Breiten der Langlöcher 19 ist gleich oder etwas größer als der Durchmesser der Bolzenabschnitte 18.2. Weiterhin besitzen die Langlöcher 19 die selbe, gegenüber der Huböffnung 17 aber wesentlich verkürzte Länge, liegen mit ihrer Längserstreckung parallel zur Längserstreckung der Huböffnung 17 und sind weiterhin in einer Achsrichtung senkrecht zur Ebene der Bleche 14 deckungsgleich so angeordnet, dass das in der Figur 4 obere Ende jedes Langloches 19 dem oberen Ende der Huböffnung 17 benachbart liegt und der Abstand des betreffenden Endes des Langloches 19 von dem benachbarten Ende der Öffnung 17 in etwa gleich der halben Differenz der Durchmesser der Bolzenabschnitt 18.1 und 18.2 ist.

Weiterhin sind die Längen der Huböffnung 17 und der Langlöcher 19 so gewählt, dass dann, wenn sich der Bolzenabschnitt 18.1 beispielsweise an der in der Figur 4 oben liegenden und dem Abschnitt 13.1 zugewandten Längsseite der Huböffnung 17 abwälzt, sich die Bolzenabschnitte 18.2 an einer Längsseite, nämlich an in der Figur 4 unten liegenden Längsseite des jeweiligen Langloches 19 abwälzen können.

Wird nun beim Betätigen des Getriebes 5 über die an der Stulpschiene geführte Treibstange, über die Eckumlenkung 10, über den Laufwagen 6 und über die Verbindungsstange 12 eine Zugbewegung auf das Laufwagengehäuse 11 des Laufwagens 7 ausgeübt, wie dies in der Figur 4 mit dem Pfeil H' angedeutet ist, so erfolgt über die als Hubkurve wirkende Huböffnung 17 und den Bolzen 18 ein Anheben des Lagerelementes 13 in vertikaler Richtung entsprechend dem Pfeil V' der Figur 4. Bei einem Bewegen des Laufwagengehäuses 11 entgegen dem Pfeil H' erfolgt ein Absenken des Lagerelementes 13 und des mit diesem verbundenen Türflügels 2 entgegen dem Pfeil V'. Die Langlöcher 17 und 19 und der Bolzen 18 bilden somit die in den Figuren 2 - 4 mit 20 bezeichnete Hubeinrichtung des Laufschuhs 7.

Da die Abschnitte 13.1 und 13.2 jeweils über die vom Abschnitt 13.3 gebildeten Führungsflächen vorstehen, begrenzen diese Abschnitte 13.1 und 13.2 als Anschläge im angehobenen, insbesondere aber auch im abgesenkten Zustand die vertikale Hubbewegung des Lagerelementes 13 und damit des Türflügels 2, wobei im abgesenkten Zustand der gegen die oberen Längsseiten der Bleche 14 anliegende Abschnitt 13.1 für eine direkte Übertragung des Gewichtes des Türflügels 2 auf das Laufwagengehäuse 11 und damit eine Entlastung des Bolzens 18 bewirkt.

Der Bolzen 18 ist bei der dargestellten Ausführungsform lose in der Huböffnung 17 und in den beiden Langlöchern 19 aufgenommen. Dadurch, dass der Abschnitt 18.1 einen größeren Durchmesser aufweist als die Abschnitte 18.2 und außerdem die axiale Länge des Abschnittes 18.1 gleich oder geringfügig kleiner ist als der Abstand, den die einander zugewandten Innenseiten der Bleche 14 voneinander aufweisen, ist der Bolzen 18 gegen Herausfallen im Lagerelement 13 und zwischen den beiden Blechen 14 gesichert.

Die Schräge des Langloches bzw. der Huböffnung 17 bzw. der von dieser gebildeten Hubkurve bestimmt das Übersetzungsverhältnis zwischen der horizontalen Bewegung des Laufschuhs 7 und der Hubbewegung des Lagerelementes 13. Dieses Übersetzungsverhältnis kann über den Weg variiert werden, und zwar dadurch, dass die Huböffnung 17 nicht geradlinig oder im Wesentlichen geradlinig ausgeführt wird, sondern beispielsweise an wenigstens einem Ende als gekrümmte Kurve. Hierdurch ist es beispielsweise möglich, das an dem Handgriff des Getriebes 5 auftretende Drehmoment über den gesamten Schwenkwinkel dieses Hebels so zu optimieren, dass Drehmoment- oder Kraftspitzen beim Bedienen nicht auftreten.

Die Besonderheit des beschriebenen Laufwagens besteht darin, dass durch das Abwälzen des Bolzens 18 in der Huböffnung 17 und in den beiden Langlöchern 19 rotierende Gleitbewegungen im Bereich der Hubeinrichtung 20 des Laufschuhs vermieden sind, sodass das Anheben des Türflügels 1 mit einem reduzierten Kraftaufwand möglich ist.

Der Laufschuh 6 ist zumindest bezüglich der Hubeinrichtung identisch mit dem Laufschuh 7 ausgebildet. Da durch das Abwälzen des Bolzens 18 einerseits in der Huböffnung 17 und andererseits in den Langlöchern 19 rotierende Gleitreibungen zwischen Elementen der Hubeinrichtung 20 vermieden sind, ist ein Anheben des Türflügels 2 mit reduzierter Kraft möglich.

Die Erfindung wurde voranstehend an einem Ausführungsbeispiel beschrieben. Es versteht sich, dass Änderungen sowie Abwandlungen möglich sind, ohne dass dadurch der der Erfindung zugrunde liegende Erfindungsgedanke verlassen wird.

Vorstehend wurde weiterhin davon ausgegangen, dass die Neigung der Längserstreckung der Huböffnung 17 und der Langlöcher 19 gegenüber der Horizontalen gleich ist. Auch Abweichungen hiervon sind denkbar.

Weiterhin besteht die Möglichkeit, die im Durchmesser reduzierten Bolzenabschnitte 18.2 durch Einstiche zu realisieren, und zwar bei entsprechender Ausbildung der mit diesen Bolzenabschnitten zusammenwirkenden Lageröffnungen.

### Bezugszeichenliste

- 1: Stock- oder Blendrahmen
- 2: Türflügel
- 2.1: Flügelrahmen
- 2.1.1: vertikaler, getriebeseitiger Abschnitt des Flügelrahmens
- 2.1.2: unterer, horizontaler Holm des Flügelrahmens
- 3: Hebe- und Schiebebeschlag
- 4: Stulpschiene mit Treibstange
- 5: Getriebe
- 6, 7: Laufschuh
- 8: Laufrolle
- 9: Lauf- oder Führungsschiene
- 10: Eckumlenkung
- 11: Laufschuhgehäuse
- 12: Verbindungsstange
- 13: Lagerelement
- 13.1: oberer Abschnitt des Lagerelementes
- 13.2: unterer Abschnitt des Lagerelementes
- 13.3: mittlerer Abschnitt oder Führungsabschnitt des Lagerelementes
- 14: Laufrollenblech
- 15: Verbindungsstück
- 16: Lagerbolzen
- 17: Langloch oder Hubkurve
- 18: Bolzen
- 18.1, 18.2: Bolzenabschnitt
- 19: Langloch im Laufrollenblech 14
- 20: Hubeinrichtung
- H: horizontal Hub
- H': horizontale Bewegung
- V: vertikal Hub
- V': vertikale Bewegung

## Patentansprüche

1. Beschlag für Hebe-Schiebe-Türen oder -Fenster,
mit wenigstens einem, zumindest zweiteilig ausgebildeten Laufschuh (6, 7), dessen Laufschuhteile ein Lagerelement (13) sowie ein relativ zum Lagerelement (13) bewegliches, Laufrollen (8) aufweisendes Laufschuhgehäuse (11) bilden, sowie mit einer Hubeinrichtung (20), die beim Bewegen des Laufschuhgehäuses (9) relativ zum Lagerelement (13) ein Anheben und Absenken des Lagerelementes (13) bewirkt,
wobei die Hubeinrichtung von einer Hubkurve (17) in einem ersten Laufschuhteil und von einem Bolzen gebildet ist, der mit einem ersten Bolzenabschnitt (18.1) mit der Hubkurve (17) zusammenwirkt und mit wenigstens einem zweitem Bolzenabschnitt (18.2) in einem Bolzenlager (19) im zweiten Laufschuhteil (9) gelagert ist, **dadurch gekennzeichnet,**
**dass** Bolzenlager (19) eine Lagerfläche bildet, an der sich der Bolzen (18) mit dem wenigstens einen zweiten Bolzenabschnitt (18.2) beim Abwälzen an der Hubkurve (17) abwälzt.

2. Beschlag nach Anspruch 1, **dadurch gekennzeichnet,**
**dass** das Bolzenlager von einem Langloch (19) gebildet ist,
und/oder
**dass** die Hubkurve von einem Langloch (17) gebildet ist.

3. Beschlag nach einem der vorhergehenden Ansprüche, **dadurch gekennzeichnet, dass** der mit der Hubkurve (17) zusammenwirkende erste Bolzenabschnitt (18.1) einen größeren Durchmesser aufweist als der zweite Bolzenabschnitt (18.2). '

4. Beschlag nach einem der vorhergehenden Ansprüche, **dadurch gekennzeichnet, dass** die Hubkurve (17) im Lagerelement (13) und das Bolzenlager (19) im Laufwagengehäuse (11) vorgesehen sind,
und/oder
dass die Hubkurve im Laufwagengehäuse (11) und das Bolzenlager im Lagerelement (13) vorgesehen sind.

5. Beschlag nach einem der vorhergehenden Ansprüche, **dadurch gekennzeichnet, dass** die Bolzenlager (19) in Wandabschnitten (14) des Laufwagengehäuses (11) vorgesehen sind, und dass zwischen den Wandabschnitten (14) das Lagerelement (13) sowie die Laufrollen (8) des Laufschuhs (6, 7) angeordnet sind.

6. Beschlag nach einem der vorhergehenden Ansprüche, **dadurch gekennzeichnet, dass** die Hubkurve (17) und die von dem Bolzenlager (19) gebildete Abwälzfläche für den zweiten Bolzenabschnitt (18.2) jeweils mit der Längserstreckung des Laufschuhs (6, 7) einen spitzen Winkel, d.h. einen Winkel (α) kleiner als 90° einschließen.

7. Beschlag nach einem der vorhergehenden Ansprüche, **dadurch gekennzeichnet, daß** bei mehreren Laufschuhen (6, 7) diese zumindest bezüglich ihrer Hubeinrichtung (20) identisch ausgebildet sind.

8. Laufschuh eines Beschlages für Hebe-Schieb-Türen oder -Fenster,
mit wenigstens zwei Laufschuhteilen, die von einem Lagerelement (13) und einem relativ zum Lagerelement (13) beweglichen, Laufrollen (8) aufweisenden Laufschuhgehäuse (11) gebildet sind, sowie
mit einer Hubeinrichtung (20), die beim Bewegen des Laufschuhgehäuses (9) relativ zum Lagerelement (13) ein Anheben und Absenken des Lagerelementes (13) bewirkt,
wobei die Hubeinrichtung von einer Hubkurve (17) in einem ersten Laufschuhteil und von einem Bolzen gebildet ist, der mit einem ersten Bolzenabschnitt (18.1) mit der Hubkurve (17) zusammenwirkt und mit wenigstens einem zweitem Bolzenabschnitt (18.2) in einem Bolzenlager (19) am zweiten Laufschuhteil (9) gelagert ist, **dadurch gekennzeichnet,**
**dass** Bolzenlager (19) eine Lagerfläche bildet, an der sich der Bolzen (18) mit dem wenigstens einen zweiten Bolzenabschnitt (18.2) beim Abwälzen an der Hubkurve (17) abwälzt.

9. Laufschuh nach Anspruch 10, **dadurch gekennzeichnet,**
**dass** das Bolzenlager von einem Langloch (19) gebildet ist
und/oder
**dass** die Hubkurve von einem Langloch (17) gebildet ist.

10. Laufschuh nach einem der vorhergehenden Ansprüche, **dadurch gekennzeichnet, dass** der mit der Hubkurve (17) zusammenwirkende erste Bolzenabschnitt (18.1) einen größeren Durchmesser aufweist als der zweite Bolzenabschnitt (18.2).

11. Laufschuh nach einem der vorhergehenden Ansprüche, **dadurch gekennzeichnet,**
**dass** die Hubkurve (17) im Lagerelement (13) und das Bolzenlager (19) im Laufwagengehäuse (11) vorgesehen sind
und/oder
**dass** die Hubkurve im Laufwagengehäuse (11) und das Bolzenlager im Lagerelement (13) vorgesehen sind.

12. Laufschuh nach einem der vorhergehenden Ansprüche, **dadurch gekennzeichnet, dass** die Bolzenlager (19) in Wandabschnitten (14) des Laufwagengehäuses (11) vorgesehen sind, und dass zwischen den Wandabschnitten (14) das Lagerelement (13) sowie die Laufrollen (8) des Laufschuhs (6, 7) angeordnet sind.

13. Laufschuh nach einem der vorhergehenden Ansprüche, **dadurch gekennzeichnet, dass** die Hubkurve (17) und die von dem Bolzenlager (19) gebildete Abwälzfläche für den zweiten Bolzenabschnitt (18.2) jeweils mit der Längserstreckung des Laufschuhs (6, 7) einen spitzen Winkel, d.h. einen Winkel (α) kleiner als 90° einschließen.

## Claims

1. Fitment for lift and slide doors or windows, with at least one track shoe (6,7) which is formed in at least two parts, with its parts forming a bearing element (13) as well as a track shoe housing (11) having runners (8) and movable relative to the bearing element (13), as well as with a lift mechanism (20) which as the track shoe housing (9) moves relative to the bearing element (13) generates a lifting and lowering of the bearing element (13), wherein the lift mechanism is formed by a lift curve (17) in a first track shoe part and by a bolt which interacts by a first bolt section (18.1) with the lift curve (17) and is mounted by at least a second bolt section (18.2) in a bolt bearing (19) in the second track shoe part (9),
**characterised in that** the bolt bearing (19) forms a bearing face on which the bolt (18) rolls down with at least a second bolt section (18.2) as it rolls down on the lift curve.

2. Fitment according to claim 1 **characterised in that** the bolt bearing is formed by an oblong hole (19) and/or that the lift curve is formed by an oblong hole (17).

3. Fitment according to one of the preceding claims **characterised in that** the first bolt section (18.1) interacting with the lift curve (17) has a larger diameter than the second bolt section (18.2).

4. Fitment according to one of the preceding claims **characterised in that** the lift curve (17) is provided in the bearing element (13) and the bolt bearing (19) is provided in the carriage housing (11) and/or that the lift curve is provided in the carriage housing (11) and the bolt bearing is provided in the bearing element (13).

5. Fitment according to one of the preceding claims **characterised in that** the bolt bearings (19) are provided in the wall sections (14) of the carriage housing (11), and that the bearing element (13) as well as the runners (8) of the track shoe (6,7) are mounted between the wall sections (14).

6. Fitment according to one of the preceding claims **characterised in that** the lift curve (17) and the rolling face formed by the bolt bearing (19) for the second bolt section (18.2) each include an acute angle, i.e. an angle (α) less than 90°, with the longitudinal extension of the track shoe (6,7).

7. Fitment according to one of the preceding claims **characterised in that** in the case of several track shoes (6,7) these are formed identical at least with regard to their lift mechanism (20).

8. Track shoe of a fitment for lifting-sliding doors or windows, with at least two track shoe parts which are formed by a bearing element (13) and a track shoe housing (11) which is movable relative to the bearing element (13) and has runners (8), as well as with a lift mechanism (20) which as the track shoe housing (9) moves relative to the bearing element (13) generates a lifting and lowering of the bearing element (13), wherein the lift mechanism is formed by a lift curve (17) in a first track shoe part and by a bolt which with a first bolt section (18.1) interacts with the lift curve (17) and which is mounted with at least a second bolt section (18.2) in a bolt bearing (19) on the second track shoe part (9) , **characterised in that** the bolt bearing (19) forms a bearing face on which the bolt (18) rolls down by at least a second bolt section (18.2) as it rolls down on the lift curve (17).

9. Track shoe according to claim 10 **characterised in that** the bolt bearing is formed by an oblong hole (19) and/or that the lift curve is formed by an oblong hole (18).

10. Track shoe according to one of the preceding claims **characterised in that** the first bolt section (18.1) interacting with the lift curve (17) has a larger diameter than the second bolt section (18.2).

11. Track shoe according to one of the preceding claims **characterised in that** the lift curve (17) is provided in the bearing element (13) and the bolt bearing (19) is provided in the carriage housing (11) and/or the lift curve is provided in the carriage housing (11) and the bolt bearing is provided in the bearing element (13).

12. Track shoe according to one of the preceding claims **characterised in that** the bolt bearings (19) are provided in wall sections (14) of the carriage housing (11), and that the bearing element (13) as well as the runners (8) of the track shoe (6,7) are mounted between the wall sections (14).

13. Track shoe according to one of the preceding claims **characterised in that** the lift curve (17) and the rolling face formed by the bolt bearing (19) for the second bolt section (18.,2) each include an acute angle, i.e. an angle (α) of less than 90° with the longitudinal extension of the track shoe (6,7).

## Revendications

1. Ferrure pour portes ou fenêtres à soulèvement et à coulissement, ayant au moins un chariot (6, 7) formé en deux parties minimum, les parties de chariot étant un élément formant palier (13) et un boîtier de chariot (11) muni de roulettes (8) mobile par rapport à l'élément formant palier (13), et ayant un dispositif de levage (20) entraînant, lors du déplacement du boîtier de chariot (11) par rapport à l'élément formant palier (13), un soulèvement et un abaissement de l'élément formant palier (13),
dans laquelle le dispositif de levage est constitué d'une came de levage (17) dans une première partie de chariot, ainsi que d'un axe, qui coopère avec la came de levage (17) par l'intermédiaire d'une première section d'axe (18.1), et qui est monté de manière rotative par l'intermédiaire d'au moins une seconde section d'axe (18.2) dans un support d'axe (19) dans la seconde partie de chariot, **caractérisée en ce que**,
le support d'axe (19) constitue une surface d'appui sur laquelle l'axe (18) présentant la au moins une seconde section d'axe (18.2) vient rouler, lors du déplacement roulant au niveau de la came de levage (17).

2. Ferrure selon la revendication 1, **caractérisée en ce que**
le support d'axe est constitué par un trou allongé (19),
et/ou
la came de levage est constituée par un trou allongé (17).

3. Ferrure selon l'une quelconque des revendications précédentes, **caractérisée en ce que** la première section d'axe (18.1) coopérant avec la came de levage (17) présente un diamètre supérieur à la seconde section d'axe (18.2).

4. Ferrure selon l'une quelconque des revendications précédentes, **caractérisée en ce que** la came de levage (17) et le support d'axe (19) sont agencés respectivement dans l'élément formant palier (13) et dans le boîtier de chariot (11),
et/ou
la came de levage et le support d'axe sont agencés respectivement dans le boîtier de chariot (11) et dans l'élément formant palier (13).

5. Ferrure selon l'une quelconque des revendications précédentes, **caractérisée en ce que** les supports d'axe (19) sont agencés dans des sections de paroi (14) du boîtier de chariot (11), et **en ce que** l'élément formant palier (13) et les roulettes (8) du chariot (6, 7) sont disposés entre les sections de paroi (14).

6. Ferrure selon l'une quelconque des revendications précédentes, **caractérisée en ce que** la came de levage (17) et la surface de roulement de la seconde section d'axe (18.2) formée par le support d'axe (19) délimitent toujours un angle aigu avec l'étendue longitudinale du chariot (6, 7), c'est-à-dire un angle (α) inférieur à 90°.

7. Ferrure selon l'une quelconque des revendications précédentes, **caractérisée en ce que** lorsque l'on a plusieurs chariots (6, 7), ceux-ci sont conçus de manière identique, au moins en ce qui concerne leur dispositif de levage (20).

8. Chariot d'une ferrure pour portes ou fenêtres à soulèvement et à coulissement, comportant au moins deux parties de chariot constituées d'un élément formant palier (13) et d'un boîtier de chariot (11) muni de roulettes (8) mobile par rapport à l'élément formant palier (13), et
un dispositif de levage (20), entraînant, lors du déplacement du boîtier de chariot (11) par rapport à l'élément formant palier (13), un soulèvement et un abaissement de l'élément formant palier (13),
dans lequel le dispositif de levage est constitué d'une came de levage (17) dans une première partie de chariot, ainsi que d'un axe qui coopère avec la came de levage (17) par l'intermédiaire d'une première section d'axe (18.1), et qui est monté de manière rotative par l'intermédiaire d'au moins une seconde section d'axe (18.2) dans un support d'axe (19) dans la seconde partie de chariot, **caractérisé en ce que**
le support d'axe (19) constitue une surface d'appui sur laquelle l'axe (18) présentant la au moins une seconde section d'axe (18.2) vient rouler, lors du déplacement roulant au niveau de la came de levage (17).

9. Chariot selon la revendication 8, **caractérisé en ce que**
le support d'axe est constitué par un trou allongé (19)
et/ou
la came de levage est constituée par un trou allongé (17).

10. Chariot selon l'une quelconque des revendications précédentes, **caractérisé en ce que** la première section d'axe (18.1) coopérant avec la came de levage (17) présente un diamètre supérieur à la seconde section d'axe (18.2).

11. Chariot selon l'une quelconque des revendications précédentes, **caractérisé en ce que** la came de levage (17) et le support d'axe (19) sont agencés respectivement dans l'élément formant palier (13) et dans le boîtier de chariot (11),
et/ou
la came de levage et le support d'axe sont agencés respectivement dans le boîtier de chariot (11) et dans l'élément formant palier (13).

12. Chariot selon l'une quelconque des revendications précédentes, **caractérisé en ce que** les supports d'axe (19) sont agencés dans des sections de paroi (14) du boîtier de chariot (11), et **en ce que** l'élément formant palier (13) et les roulettes (8) du chariot (6, 7) sont disposés entre les sections de paroi (14).

13. Chariot selon l'une quelconque des revendications précédentes, **caractérisé en ce que** la came de levage (17) et la surface de roulement de la seconde section d'axe (18.2) formée par le support d'axe (19) délimitent toujours un angle aigu avec l'étendue longitudinale du chariot (6, 7), c'est-à-dire un angle (α) inférieur à 90°.
